# EUROPÄISCHE PATENTSCHRIFT

(11) **EP 2 061 702 B1**
(45) Veröffentlichungstag und Bekanntmachung des Hinweises auf die Patenterteilung: **14.12.2011**
(21) Anmeldenummer: 07802144.1
(22) Anmeldetag: 05.09.2007
(51) Int. Cl.: B65C 9/10

(54) **ETIKETTIERANLAGE**
LABELING SYSTEM
INSTALLATION D'ÉTIQUETAGE

(30) Priorität: 11.09.2006 DE 102006043260
(43) Veröffentlichungstag der Anmeldung: 27.05.2009
(73) Patentinhaber: Krones Aktiengesellschaft, 93073 Neutraubling (DE)
(72) Erfinder: EDER, Erich, 93093 Donaustauf (DE); EDERER, Roland, 93086 Wörth/Donau (DE); HAFNER, Dieter, 93051 Regensburg (DE)
(74) Vertreter: Bittner, Bernhard
(86) Internationale Anmeldenummer: PCT/EP2007/007737
(87) Internationale Veröffentlichungsnummer: WO 2008/031521

(56) Entgegenhaltungen:
- WO-A-2005/110859
- DE-A1- 3 702 595
- DE-A1- 10 105 748
- DE-A1- 19 818 384
- DE-U1- 20 219 876
- US-A1- 2003 121 593

## Beschreibung

Die vorliegende Erfindung bezieht sich auf eine Etikettieranlage gemäß dem Oberbegriff des Anspruchs 1, eine Bestückungseinrichtung gemäß dem Oberbegriff des Anspruchs 13 und ein Verfahren gemäß dem Oberbegriff des Anspruchs 15 und wie aus der US 2003/0121 593 bekannt und wird unter Bezugnahme auf eine Etikettieranlage zum Etikettieren von Behältnissen beschrieben. Es wird jedoch darauf hingewiesen, dass die erfindungsgemäße Etikettieranlage auch zum Etikettieren anderer Gegenstände verwendet werden kann. Aus dem Stand der Technik sind diverse Etikettieranlagen bekannt. Dabei ist eine Etikettiereinrichtung vorgesehen, welche die Etiketten auf die Behältnisse aufbringt.

Diese Etiketten können auf unterschiedliche Arten zur Verfügung gestellt werden, so z.B. als Endlosetikettenbänder zum Umwickeln von Behältnissen, als Selbstklebeetikettenbänder usw. Die Endlosetikettenbänder werden erst bei Bedarf an den jeweiligen Marken geschnitten, um die Behältnisse gewickelt und verklebt.
Dabei sind Endlosetikettenbänder meist auf Etikettenrollen aufgerollt, die beim Etikettieren ablaufen. Nach dem vollständigen Abrollen einer derartigen Etikettenrolle wird eine weitere Etikettenrolle eingelegt und der Vorgang fortgesetzt. Dabei kommt es jedoch zu Verzögerungen, wenn eine leere Etikettenrolle durch eine volle Etikettenrolle ausgetauscht werden soll.

Der vorliegenden Erfindung liegt daher die Aufgabe zugrunde, eine Etikettieranlage zur Verfügung zu stellen, die auch bei einem Austausch der Etikettenrollen einen reibungsloseren Prozessablauf ermöglicht. Dies wird erfindungsgemäß durch eine Etikettieranlage nach Anspruch 1, eine Bestückungseinrichtung für eine Etikettieranlage nach Anspruch 10 und ein Verfahren zum Verbinden von Etikettenbändern nach Anspruch 12 erreicht. Vorteilhafte Ausführungen und Weiterbildungen sind Gegenstand der Unteransprüche.

Die erfindungsgemäße Etikettieranlage weist eine Etikettiereinrichtung gemäß Anspruch 1 auf.

Bei der Bestückungseinrichtung handelt es sich insbesondere um ein Magazin, in dem eine Vielzahl von Etikettenrollen angeordnet ist, sodass die Etikettiereinrichtung nacheinander mit den Etikettenbändern dieser einzelnen Etikettenrollen versorgt werden kann. Vorzugsweise ist die Transporteinrichtung mit der Verbindungseinheit verbunden und wird gemeinsam mit dieser verschoben. Damit ist die Transporteinrichtung insbesondere ein Bestandteil der Verbindungseinheit.

Weiterhin ist es auf diese Weise möglich, einen im Wesentlichen kontinuierlichen Betrieb der Etikettiereinrichtung zu erreichen. Im Verfahrensablauf gelangt zunächst das Etikettenband der ersten Etikettenrolle über die Transporteinrichtung und gegebenenfalls eine Puffereinrichtung an die Etikettiereinrichtung. Nachdem die erste Etikettenrolle aufgebraucht ist, wird ein Endabschnitt der ersten Etikettenrolle mit einem Anfangsabschnitt der zweiten Etikettenrolle, die auf einem zweiten Träger angeordnet ist, verbunden und in der Folge das Etikettenband der zweiten Etikettrolle über die Transporteinrichtung an die Etikettiereinrichtung weitergeleitet. In entsprechender Weise wird mit weiteren Etikettenrollen verfahren. Damit verbleibt auch genügend Zeit, leere Etikettenrollen wieder durch vollständig oder teilweise aufgefüllte Etikettenrollen zu ersetzen. Die Puffereinrichtung bewirkt, dass während des Verbindungsprozesses die Etikettiereinrichtung nicht angehalten werden muss. Die Puffereinrichtung kann beispielsweise eine Vielzahl von Umlenkrollen aufweisen, um die das Etikettenband geführt wird, wobei die Umlenkrollen teilweise gegeneinander verschiebbar sind.

Bei einer bevorzugten Ausführungsform bewegt die Transporteinrichtung, welche eine Antriebseinheit aufweist, die Etikettenbänder wenigstens abschnittweise ausschließlich in einer zweiten Bewegungsrichtung, wobei die erste Bewegungsrichtung und die zweite Bewegungsrichtung im Wesentlichen senkrecht zueinander stehen. Mit anderen Worten werden die Etikettenbänder, die von den Etikettenrollen abgerollt werden in eine Richtung geführt, die beispielsweise tangential zu den Etikettenrollen verläuft. Die Verbindungseinheit wird in einer hierzu im Wesentlichen senkrechten Richtung bewegt. Es ist jedoch auch möglich, dass die erste Bewegungsrichtung und die zweite Bewegungsrichtung unter einem von 90° abweichenden Winkel, beispielsweise unter 45° angeordnet sind.

In einer weiteren bevorzugten Ausführungsform ist jedem Träger eine ortsfeste Fixiereinrichtung zugeordnet, welche einen Anfangsabschnitt der ersten Etikettenbänder wenigstens zeitweise fixiert. Unter ortsfest wird dabei insbesondere ortsfest gegenüber der Umgebung verstanden. Bevorzugt ist die Fixiereinrichtung an einem gemeinsamen Gestell, welches auch die Träger bzw. deren Halteeinrichtungen trägt, befestigt. Besonders bevorzugt handelt es sich hierbei um eine Vakuumsaugleiste. Mit dieser Saugleiste werden die Anfangsabschnitte, welche zu den einzelnen Etikettierrollen gehören, die auf den Halteeinrichtungen angeordnet sind, jeweils zeitweise fixiert um mit den jeweils weiteren Endabschnitten des Etikettenbandes in der Transporteinrichtung verbunden zu werden.

In einer weiteren vorteilhaften Ausführungsform weist die Verbindungseinheit eine zweite Fixiereinrichtung auf, welche einen Endabschnitt der Etikettenbänder wenigstens zeitweise fixiert. Dabei dient diese zweite Fixiereinrichtung insbesondere dafür, um die Endabschnitte, die sich am Ende desjenigen Etikettenbandes befinden, welches in der Transporteinrichtung verläuft, zu fixieren. Bei der hier genannten vorteilhaften Ausführungsform ist diese zweite Fixiereinrichtung gemeinsam mit der Verbindungseinheit in der ersten Bewegungsrichtung bewegbar und die zweite Fixiereinrichtung separat beispielsweise in Form eines Stempels in einer hierzu senkrechten Richtung bewegbar, um die beiden Abschnitte aneinander zu drücken und auf diese Weise miteinander zu verbinden, beispielsweise durch den Einsatz von Klebstoff /eines Klebstoffstreifens.

Damit ist die zweite Fixiereinrichtung nur in der ersten Bewegungsrichtung und in einer hierzu senkrechten Bewegungsrichtung, nicht jedoch in der zweiten Bewegungseinrichtung bewegbar. Aus dem Stand der Technik sind Fixiereinrichtungen bekannt, welche darüber hinaus noch in der zweiten Bewegungsrichtung, das heißt derjenigen Bewegungsrichtung, in der Etikettenbänder gegenüber der Verbindungseinheit bewegt werden, bewegbar sind. Durch die vorteilhafte Gestaltung, welche eine Bewegung in dieser zweiten Bewegungsrichtung nicht zulässt, wird eine höhere Stabilität und Genauigkeit des Fixiervorganges erreicht.

Besonders vorteilhaft wird jeder Träger durch einen Servomotor angetrieben. Damit werden die einzelnen Träger und damit die auf diesen Trägern angeordneten Etikettenrollen jeweils durch separate Servomotoren angetrieben, sodass auch eine Ansteuerung mit unterschiedlichen Geschwindigkeiten möglich ist. Besonders vorteilhaft ist dabei die Antriebsgeschwindigkeit der einzelnen Servomotoren steuerbar.

In einer weiteren vorteilhaften Ausführungsform ist wenigstens ein Träger an einer verschiebbaren Halteeinrichtung angeordnet. Dabei ist die Halteeinrichtung insbesondere in der zweiten Bewegungsrichtung verschiebbar. Diese Verschiebbarkeit dient dazu, um den Träger jeweils aus dem Gestell herauszuziehen und eine Etikettenrolle beispielsweise durch eine weitere Etikettenrolle zu ersetzen.

In einer weiteren vorteilhaften Ausführungsform ist wenigstens eine Belegungsmesseinrichtung vorgesehen, welche einen Belegungszustand einer Etikettenrolle überprüft. Dabei ist es möglich, den Belegungszustand optisch zu überprüfen, es ist jedoch auch möglich, den Belegungszustand mittelbar über die Drehgeschwindigkeit der Etikettenrolle zu überprüfen. Dies wird eingehender unter Bezugnahme auf die Figuren erläutert.

In einer weiteren bevorzugten Ausführungsform ist zwischen den Trägern und der Verbindungseinrichtung eine Vielzahl von Umlenkrollen vorgesehen, wobei wenigstens zwei Umlenkrollen bezüglich einander translatorisch bewegbar sind. Damit handelt es sich bevorzugt bei einer dieser Umlenkrollen um eine Tänzerrolle. Aus einer Bewegung dieser Tänzerrolle kann auf einen Belegungszustand einer betreffenden Etikettenrolle geschlossen werden, was ebenfalls eingehender unter Bezugnahme der Figuren erläutert wird. Vorzugsweise ist eine Umlenkrolle gegenüber der anderen beispielsweise mittels einer Feder vorgespannt.

In einer weiteren bevorzugten Ausführungsform ist eine Schneideeinrichtung zum Abschneiden der Etikettenbänder vorgesehen. Damit können beispielsweise ungewollte Endabschnitte oder Reste abgeschnitten oder ein gerader Schnitt der Etikettenbänder erzeugt werden. Vorzugsweise ist auch die Schneideinrichtung in der ersten Bewegungsrichtung verschiebbar.

Die vorliegende Erfindung ist weiterhin auf eine Bestückungseinrichtung für eine Etikettieranlage gemäß Anspruch 13 gerichtet.

Erfindungsgemäß ist die Verbindungseinheit in genau einer ersten Bewegungsrichtung verschiebbar und diese erste Bewegungseinrichtung steht zu der zweiten Bewegungseinrichtung in einem festen vorgegebenen Winkel und bevorzugt im Wesentlichen senkrecht hierzu.

Bevorzugt weist die Verbindungseinheit eine Fixiereinrichtung auf, und diese ist nur in der ersten Bewegungseinrichtung (gemeinsam mit der Verbindungseinheit) und in einer senkrecht zu der ersten und der zweiten Bewegungsrichtung stehenden Richtung bewegbar. Bei dieser letztgenannten Bewegungsrichtung handelt es um die Richtung der Stempelbewegung der Fixiereinrichtung.

Vorzugsweise ist die Bestückungseinrichtung in der oben beschriebenen Art ausgeführt.

Die vorliegende Erfindung ist weiterhin auf ein Verfahren zum Verbinden von Abschnitten von Etikettenbändern mit einer Bestückungseinrichtung gemäß Anspruch 15 gerichtet.

Weitere Vorteile und Ausführungsformen ergeben sich aus den beigefügten Zeichnungen:

Darin zeigen:
- Figur 1: eine perspektivische Ansicht einer erfindungsgemäßen Bestückungseinrichtung;
- Figur 2: eine Seitenansicht der Bestückungseinrichtung aus Figur 1.

Figur 1 zeigt eine Bestückungseinrichtung 1 in einer perspektivischen Darstellung. Diese Bestückungseinrichtung 1 weist eine Vielzahl von Halteeinrichtungen 15 auf, wobei jedoch in Figur 1 nur eine derartige Halteeinrichtung 15 gezeigt ist. An dieser Halteeinrichtung 15 ist ein Träger 3a angeordnet und an diesem Träger wiederum eine Etikettenrolle, auf der ein Etikettenband 14a aufgerollt ist. Im Normalbetrieb wird dieses Etikettenband 14a von der Etikettenrolle abgerollt und entlang der Abschnitte A, B und C über mehrere Umlenkrollen geführt. Dabei wird der Träger 3a durch einen (unten im Detail erläuterten) Servomotor angetrieben. Daneben ist eine Transporteinrichtung 5, die hier eine Zugwalze 5a aufweist, vorgesehen, um das zweite Etikettenband 14 zu transportieren. Die Transporteinrichtung 5 ist an einer Verbindungseinheit 8 angeordnet. Die gesamte Bestückungseinrichtung 1 ist an einem (nicht gezeigten) Gestell angeordnet.

Falls eine Etikettenrolle 13 abgerollt ist, muss ein Endabschnitt des gerade abgerollten Etikettenbandes 14 mit einem Anfangsabschnitt eines neuen Bandes einer weiteren Etikettenrolle 13 verbunden werden. Zu diesem Zweck weist die Bestückungseinrichtung 1 die Verbindungseinheit 8 auf. Diese Verbindungseinheit 8 kann als Schneide-/ Verklebeeinheit ausgeführt sein. Die Verbindungseinheit 8 wird dabei durch ein angetriebenes Linearsystem 26 in der eingezeichneten Bewegungsrichtung R1 bewegt. Dabei bezieht sich das Bezugszeichen 27 auf einen entsprechenden Linearantrieb für die Verbindungseinheit 8 bzw. einen Schlitten dieser Verbindungseinheit 8. Weiterhin weist die Bestückungseinrichtung 1 eine Vielzahl von ersten Fixiereinrichtungen 4 auf, genauer gesagt, sind in Fig. 1 acht derartige Fixiereinheiten 4 vorhanden. Genauer gesagt ist jeder Halteeinrichtung 15 genau eine Fixiereinrichtung 4 zugeordnet. Diese Fixiereinrichtungen 4 weisen eine Umlenkrolle 4a auf sowie eine Saugleiste 4b, die das Etikettenband 14a wenigstens zeitweise fixiert. Schließlich weist die Fixiereinrichtung 4 noch eine Erkennungseinrichtung 4c auf, die zur Erkennung des jeweiligen Rollenanfangs bzw. des jeweiligen Endabschnitts des Etikettenbandes dient. Fig. 1 zeigt die Situation, in der gerade ein zweites Etikettenband mit einem ersten Etikettenband verbunden wird.

Das Bezugszeichen 16 bezieht sich auf eine Schneideeinrichtung, die zum Schneiden der jeweiligen Endabschnitte dient. Diese Schneideeinrichtung 16 kann entlang einer Leiste 11 in der Richtung R1 verschoben werden. Das Bezugszeichen 18 zeigt eine Umlenkrolle für das zweite Etikettenband 14.

Figur 2 zeigt eine Seitenansicht der in Figur 1 gezeigten Bestückungseinrichtung 1, wobei auch hier nur ein Träger 3a gezeigt ist. Dieser Träger 3a bzw. die auf ihm geführte Etikettenrolle 13 werden über einen Servomotor 23 mit Hilfe eines Riemens 6 angetrieben. Alternativ könnte jedoch auch ein Direktantrieb angeordnet sein. Das Etikettenband 14a wird über drei Umlenkrollen 20, 21, 22 geführt, wobei diese Umlenkrollen 20, 21, 22 Bestandteil eines Zwischenspeichers sind. Genauer gesagt ist die Umlenkrolle 21 gegenüber den beiden Umlenkrollen 20 und 22 translatorisch in der Richtung R2 beweglich. Gleichzeitig wird die Umlenkrolle 21 gegenüber den Umlenkrollen 20 und 22 durch eine Vorspanneinrichtung wie eine Feder 24 vorgespannt. An der Umlenkrolle 21 ist weiterhin eine Erkennungseinrichtung 17 zur Erfassung des Belegungszustandes der Etikettenrolle 13 angeordnet. Im Normalfall wird auf den Träger 3a eine neue, d. h. völlig unverbrauchte, Etikettenrolle 13 aufgesetzt. Zu einer vollständig belegten Etikettenrolle 13 korrespondiert eine vorgegebene Motordrehzahl des Servomotors 23 sowie eine entsprechende Transportgeschwindigkeit der Transporteinrichtung 5. Falls daher eine vollständige Etikettenrolle 13 aufgesetzt wird, wird sich die Umlenkrolle 21 nicht translatorisch in der Richtung R2 bewegen.

Anders stellt sich die Situation dar, wenn eine nicht vollständig aufgefüllte Etikettenrolle 13 aufgesetzt wird. Auch in diesem Fall dreht sich der Servomotor 23 zunächst mit einer vorgegebenen Geschwindigkeit, die zu einer vollständig besetzten Etikettenrolle 13 korrespondiert. Da jedoch eine nicht vollständig besetzte Etikettenrolle einen geringeren Durchmesser aufweist, führt dies dazu, dass die Transportgeschwindigkeit der Transporteinrichtung 5 höher ist als die durch die Drehung des Servomotors 23 veranlasste Transportgeschwindigkeit, mit der die Etikettenrolle 13 abgerollt wird. Im Ergebnis führt dies dazu, dass sich die Erkennungseinrichtung 17 in Figur 2 entgegen der Federspannung der Feder 24 nach rechts bewegt. Aus der Geschwindigkeit dieser Bewegung bzw. der Strecke in Richtung R2, die in einem bestimmten Zeitintervall zurückgelegt wird, kann der tatsächliche Belegungszustand der Etikettenrolle 13 ermittelt werden.

Diese Wegstreckenmessung der Erkennungseinrichtung 17 kann beispielsweise optisch durch den Einsatz von Lasern und Strichmarkierungen des Gestänges 25, auf dem die Feder 24 angeordnet ist, vorgenommen werden. Es können jedoch auch Entfernungssensoren eingesetzt werden, die den Abstand zwischen der Erkennungseinrichtung 17 und einem bestimmten Bezugspunkt ermitteln. Weiterhin wird der so ermittelte Belegungszustand verwendet, um die Geschwindigkeit des Servomotors 23 zu steuern. Falls beispielsweise eine nur teilweise belegte Etikettenrolle 13 aufgeschoben wurde, wird entsprechend die Geschwindigkeit des Servomotors 23 erhöht.

Da sich auch im Laufe der Zeit der Rollendurchmesser der Etikettenrolle 13 verringern wird, ist es auch besonders vorteilhaft, die Geschwindigkeit des Servomotors 23 diesem Umstand anzupassen und den Servomotor 23 während des Abwicklungsvorgangs kontinuierlich schneller drehen zu lassen.

Gleichwohl ist in Figur 2 derjenige Zeitpunkt gezeigt, in dem gerade ein Verbindungsvorgang zwischen dem Etikettenband 14a und dem Etikettenband 14 stattfindet. Zu diesem Zweck weist die Bestückungseinrichtung 1 eine zweite Fixiereinrichtung 7 auf, die an der Verbindungseinheit 8 angeordnet ist. Diese Fixiereinrichtung 7 kann dabei ebenfalls eine Saugleiste sein, die den entsprechenden Endabschnitt des Etikettenbandes 14 fixiert. Diese zweite Fixiereinrichtung 7 ist in Figur 2 nicht im Detail gezeigt.

## Patentansprüche

1. Etikettieranlage mit einer Etikettiereinrichtung, welche Etiketten auf Gegenständen und insbesondere auf Behältnissen anbringt und einer stromaufwärts bezüglich dieser Etikettiereinrichtung angeordneten Bestückungseinrichtung (1), welche die Etikettiereinrichtung mit Etiketten versorgt, wobei diese Bestückungseinrichtung (1) eine Transporteinrichtung (5) aufweist, welche ein zweites Etikettenband (14) transportiert und wenigstens zwei nebeneinander an Halteeinrichtungen (15) angeordnete Träger (3a) für auf Etikettenrollen (13) aufgerollte erste Etikettenbänder (14a) aufweist wobei eine zwischen den Trägern (3a) in einer ersten Bewegungsrichtung (R1) verschiebbare Verbindungseinheit (8) vorgesehen ist, welche ein Anfangsabschnitt eines ersten Etikettenbandes (14a) mit einem Endabschnitt eines zweiten Etikettenbandes (14) verbindet, **dadurch gekennzeichnet, dass** die Transporteinrichtung (5) gemeinsam mit der Verbindungseinheit (8) verschiebbar ist.

2. Etikettieranlage nach Anspruch 1, **dadurch gekennzeichnet, dass** das das zweite Etikettenband (14) von der Transporteinrichtung (5) wenigstens abschnittsweise in einer zweiten Bewegungsrichtung (R2) gegenüber der Verbindungseinheit (8) bewegbar ist, wobei die erste Bewegungsrichtung (R1) und die zweite Bewegungsrichtung (R2) im Wesentlichen senkrecht zueinander stehen.

3. Etikettieranlage nach wenigstens einem der vorangegangenen Ansprüche, **dadurch gekennzeichnet, dass** jedem Träger (3a) eine ortsfeste erste Fixiereinrichtung (4) zugeordnet ist, welche einen Anfangsabschnitt einer ersten Etikettenbänder (14a) wenigstens zeitweise fixiert.

4. Etikettieranlage nach wenigstens einem der vorangegangenen Ansprüche, **dadurch gekennzeichnet, dass** die Verbindungseinheit (8) eine zweite Fixiereinrichtung (7) aufweist, welche einen Endabschnitt einer zweiten Etikettenbänder (14) wenigstens zeitweise fixiert.

5. Etikettieranlage nach Anspruch 3 und/oder 4, **dadurch gekennzeichnet, dass** die erste und / oder die zweite Fixiereinrichtung (4,7) eine Vakuumsaugleiste umfasst.

6. Etikettieranlage nach wenigstens einem der vorangegangenen Ansprüche, **dadurch gekennzeichnet, dass** jeder Träger (3a) durch einen Servomotor (23) angetrieben wird.

7. Etikettieranlage nach wenigstens einem der vorangegangenen Ansprüche, **dadurch gekennzeichnet, dass** wenigstens ein Träger (3a) an einer verschiebbaren Halteeinrichtung (15) angeordnet ist.

8. Etikettieranlage nach wenigstens einem der vorangegangenen Ansprüche, **dadurch gekennzeichnet, dass** wenigstens eine Belegungsmesseinrichtung (17) vorgesehen ist, welche einen Belegungszustand wenigstens einer Etikettenrolle (13) überprüft.

9. Etikettieranlage nach wenigstens einem der vorangegangenen Ansprüche, **dadurch gekennzeichnet, dass** zwischen den Trägern (3a) und der Verbindungseinrichtung (8) eine Vielzahl von Umlenkrollen (20, 21, 22) vorgesehen sind, wobei wenigstens zwei Umlenkrollen bezüglich einander translatorisch beweglich sind.

10. Etikettieranlage nach wenigstens einem der vorangegangenen Ansprüche, **dadurch gekennzeichnet, dass** eine Schneideeinrichtung (16) zum Abschneiden der Etikettenbänder vorgesehen ist.

11. Etikettieranlage nach wenigstens einem der vorangegangenen Ansprüche, **dadurch gekennzeichnet, dass** stromab der Bestückungseinrichtung (1) ein Bandspeicher angebracht ist, der bereits von der Etikettenrolle (13) abgerollte, jedoch der Etikettiereinrichtung noch nicht zugeführte Etiketten speichert.

12. Etikettieranlage nach wenigstens einem der vorangegangenen Ansprüche, **dadurch gekennzeichnet, dass** die Etikettiereinrichtung zur Verarbeitung von Endlosetikettenbändern ausgebildet ist, die erst in/bei der Etikettiereinrichtung auf die gewünschte Länge geschnitten werden.

13. Eesttickungseinxichtung (1) für eine Etikettieranlage mit einer Transporteinrichtung (5), welche ein Etikettenband (14) transportiert, wenigstens zwei an nebeneinander angeordneten Halteeinrichtungen (15) angeordnete Träger (3a) für auf Etikettenrollen aufgerollte erste Etikettenbänder (14a), mit einer Verbindungseinheit (8), welche ein Anfangsabschnitt eines ersten Etikettenbandes (14a) das auf einen Träger (3a) angeordnet ist, mit einem Endabschnitt eines zweiten Etikettenbandes, welches in der Transporteinrichtung (5) geführt wird, verbindet, wobei die Etikettenbänder in genau einer zweiten Bewegungsrichtung (R2) gegenüber der Verbindungseinheit (8) transportiert werden, wobei die Verbindungseinheit (8) in genau einer ersten Bewegungsrichtung (R1) verschiebbar ist **dadurch gekennzeichnet, dass** die Transporteinrichtung (5) gemeinsam mit der Verbindungseinheit (8) verschiebbar ist.

14. Bestückungseinrichtung nach Anspruch 10, **dadurch gekennzeichnet, dass** die Bestückungseinrichtung (1) nach wenigstens einem der Ansprüche 3 bis 12 ausgeführt ist.

15. Verfahren zum Verbinden von Abschnitten von Etikettenbändern mit einer Bestückungseinrichtung (1) miteinander mit den Schritten:
Verbinden eines Anfangsabschnitts eines ersten Etikettenbandes (14a) mit einem Endabschnitt eines in einer Transporteinrichtung (5) transportierten zweiten Etikettenbandes (14), wobei das Verbinden mit Hilfe einer Verbindungseinheit (8) erfolgt;
Abrollen des ersten Etikettenbandes (14a) von einer ersten Etikettenrolle (13) und Führen des Etikettenbandes (14a) durch die Transporteinrichtung (5);
Verbinden eines Endabschnitts des ersten Etikettenbandes (14a) mit einem Anfangsabschnitt eines weiteren Etikettenbandes, wobei das Verbinden mit Hilfe der Verbindungseinheit (8) erfolgt,
die Verbindungseinheit (8) zwischen einer ersten Etikettenrolle (13) und der zweiten Etikettenrolle in einer ersten Bewegungsrichtung (R1) bewegt wird und das Etikettenband (14a) in einer zweiten Bewegungsrichtung (R2) gegenüber der Verbindungseinheit (8) bewegt wird,
**dadurch gekennzeichnet, dass** während des Verbindungsvorgangs der beiden Abschnitte ein Abschnitt gegenüber der Verbindungseinheit (8) fixiert wird und die Verbindungseinheit (8) ausschließlich in einer Richtung bewegt wird, die senkrecht zu der ersten Bewegungsrichtung (R1) sowie der zweiten Bewegungsrichtung (R2) steht, und dass die Transporteinrichtung (5) gemeinsam mit der Verbindungseinheit (8) verschoben wird.

## Claims

1. Labelling system comprising a labelling device which applies labels to objects and in particular to containers, and a loading device (1) which is arranged upstream of this labelling device and which supplies the labelling device with labels, wherein this loading device (1) comprises a transport device (5) which transports a second label strip (14) and comprises at least two carriers (3a) for first label strips (14a) wound onto label rolls (13), said carriers being arranged next to one another on holding devices (15), wherein a joining unit (8) is provided which can be displaced between the carriers (3a) in a first movement direction (R1) and which joins an initial section of the first label strips (14a) to an end section of the second label strips (14), **characterised in that** the transport device (5) can be displaced together with the joining unit.

2. Labelling system according to claims 1, **characterised in that** the second label strip (14) can be moved by the transport device (5) at least partially in a second movement direction (R2) relative to the joining unit (8), wherein the first movement direction (R1) and the second movement direction (R2) are essentially perpendicular to one another.

3. Labelling system according to at least one of the preceding claims, **characterised in that** each carrier (3a) is assigned a stationary first fixing device (4) which at least temporarily fixes an initial section of a first label strip (14a).

4. Labelling system according to at least one of the preceding claims, **characterised in that** the joining unit (8) has a second fixing device (7) which at least temporarily fixes an end section of a second label strip (14) .

5. Labelling system according to at least one of the preceding claims 3 or 4, **characterised in that** the first and/or the second fixing device (4, 7) comprises a vacuum suction strip.

6. Labelling system according to at least one of the preceding claims, **characterised in that** each carrier (3a) is driven by a servo motor (23).

7. Labelling system according to at least one of the preceding claims, **characterised in that** at least one carrier (3a) is arranged on a displaceable holding device (15).

8. Labelling system according to at least one of the preceding claims, **characterised in that** at least one fullness measuring device (17) is provided which checks a fullness state of at least one label roll (13).

9. Labelling system according to at least one of the preceding claims, **characterised in that** a plurality of deflection rollers (20, 21, 22) are provided between the carriers (3a) and the joining device (8), wherein at least two deflection rollers can move in translation relative to one another.

10. Labelling system according to at least one of the preceding claims, **characterised in that** a cutting device (16) is provided for cutting the label strips.

11. Labelling system according to at least one of the preceding claims, **characterised in that** arranged downstream of the loading device (1) is a strip store which stores labels that have already been unwound from the label roll (13) but have not yet been supplied to the labelling device.

12. Labelling system according to at least one of the preceding claims, **characterised in that** the labelling device is designed to process endless label strips which are cut to the desired length only in/at the labelling device.

13. Loading device (1) for a labelling system, comprising a transport device (5) which transports a label strip (14), at least two carriers (3a) for first label strips (14a) wound onto label rolls, said carriers being arranged on holding devices (15) arranged next to one another, and a joining unit (8) which joins an initial section of the first label strip (14a), which is arranged on a carrier (3a), to an end section of the second label strip, which is guided in a transport device (5), wherein the label strips are transported in just one second movement direction (R2) relative to the joining unit (8), and wherein the joining unit (8) can be displaced in just one first movement direction (R1), **characterised in that** the transport device (5) can be displaced together with the joining unit.

14. Loading device according to claim 10, **characterised in that** the loading device (1) is configured according to at least one of claims 3 to 12.

15. Method for joining sections of label strips to one another by means of a loading device (1), comprising the steeps:
joining an initial section of a first label strip (19a) to an end section of a second label strip (14) transported in a transport device (5), wherein the joining takes place by means of a joining unit (8);
unwinding the first label strip (14a) from a first label roll (13) and guiding the label strip (14a) through the transport device (5);
joining an end section of the first label strip (14a) to an initial section of a further first label strip, wherein the joining takes place by means of the joining unit (8), the joining unit (8) is moved between a first label roll (13) and a second label roll in a first movement direction (R1), and the label strip (14a) is moved in a second movement direction (R2) relative to the joining unit (8),
**characterised in that**, during the process of joining the two sections, one section is fixed relative to the joining unit (8) and the joining unit (8) is moved exclusively in a direction which is perpendicular to the first movement direction (R1) and also the second movement direction (R2) and **in that** the transport device is displaced together with the joining unit.

## Revendications

1. Installation d'étiquetage avec un dispositif d'étiquetage qui applique des étiquettes sur des objets et en particulier sur des récipients, et un dispositif d'approvisionnement (1) disposé en amont de ce dispositif d'étiquetage, lequel alimente la dispositif d'étiquetage en étiquettes, ledit dispositif d'approvisionnement (1) comportant un dispositif de transport (5) qui transporte une deuxième bande d'étiquettes (14) et au moins deux supports (3a) disposés côte à côte sur des dispositifs de retenue (15) pour de premières bandes d'étiquettes (14a) enroulées sur des rouleaux d'étiquettes (13), une unité de liaison (8) mobile dans une première direction de déplacement (R1) étant prévue entre les supports (3a), laquelle relie un segment initial d'une première bande d'étiquettes (14a) à un segment terminal de la deuxième bande d'étiquettes (14), **caractérisée en ce que** le dispositif de transport (5) est déplaçable avec l'unité de liaison (8).

2. Installation d'étiquetage selon la revendication 1, **caractérisée en ce que** la deuxième bande d'étiquettes (14) est déplaçable depuis le dispositif de transport (5) au moins partiellement dans une deuxième direction de déplacement (R2) par rapport à l'unité de liaison (8), la première direction de déplacement (R1) et la deuxième direction de déplacement (R2) étant sensiblement perpendiculaires l'une à l'autre.

3. Installation d'étiquetage selon au moins une des revendications précédentes, **caractérisée en ce qu'**un premier dispositif de fixation (4) est affecté à chaque support (3a), lequel fixe au moins temporairement un segment initial d'une première bande d'étiquettes (14a).

4. Installation d'étiquetage selon au moins une des revendications précédentes, **caractérisée en ce que** l'unité de liaison (8) comporte un deuxième dispositif de fixation (7), lequel fixe au moins temporairement un segment terminal d'une deuxième bande d'étiquettes (14).

5. Installation d'étiquetage selon la revendication 3 et/ou la revendication 4, **caractérisée en ce que** le premier et/ou le deuxième dispositif de fixation (4, 7) comprennent une barre d'aspiration.

6. Installation d'étiquetage selon au moins une des revendications précédentes, **caractérisée en ce que** chaque support (3a) est entraîné par un servomoteur (23).

7. Installation d'étiquetage selon au moins une des revendications précédentes, **caractérisée en ce qu'**au moins un support (3a) est disposé sur un dispositif de retenue (15) mobile.

8. Installation d'étiquetage selon au moins une des revendications précédentes, **caractérisée en ce qu'**au moins un dispositif de mesure d'occupation (17) est prévu, lequel vérifie un état d'occupation d'au moins un rouleau d'étiquettes (13).

9. Installation d'étiquetage selon au moins une des revendications précédentes, **caractérisée en ce qu'**une pluralité de rouleaux de renvoi (20, 21, 22) est prévue entre les supports (3a) et le dispositif de liaison (8), au moins deux rouleaux de renvoi étant mobiles par translation l'un par rapport à l'autre.

10. Installation d'étiquetage selon au moins une des revendications précédentes, **caractérisée en ce qu'**un dispositif de découpe (16) est prévu pour la découpe des bandes d'étiquettes.

11. Installation d'étiquetage selon au moins une des revendications précédentes, **caractérisée en ce qu'**un magasin à bande est prévu en aval du dispositif d'approvisionnement (1), lequel recueille les étiquettes déjà déroulées du rouleau d'étiquettes (13), mais pas encore conduites vers le dispositif d'étiquetage.

12. Installation d'étiquetage selon au moins une des revendications précédentes, **caractérisée en ce que** le dispositif d'étiquetage est réalisé pour le traitement de bandes d'étiquettes sans fin, qui ne sont découpées à la longueur souhaitée que dans/sur le dispositif d'étiquetage.

13. Dispositif d'approvisionnement (1) pour une installation d'étiquetage avec un dispositif de transport (5) qui transporte une bande d'étiquettes (14), au moins deux supports (3a) disposés sur des dispositifs de retenue (15) disposés côte à côte pour de premières bandes d'étiquettes (14a) enroulées sur des rouleaux d'étiquettes (13), avec une unité de liaison (8) reliant un segment initial d'une première bande d'étiquettes (14a) disposée sur un support (3a), à un segment terminal d'une deuxième bande d'étiquettes conduite vers un dispositif de transport (5), les bandes d'étiquettes étant précisément transportées dans une deuxième direction de déplacement (R2) par rapport à l'unité de liaison (8), l'unité de liaison (8) étant précisément mobile dans une première direction de déplacement (R1), **caractérisé en ce que** le dispositif de transport (5) est déplaçable avec l'unité de liaison (8).

14. Dispositif d'approvisionnement selon la revendication 10, **caractérisé en ce que** le dispositif d'approvisionnement (1) est réalisé suivant au moins une des revendications 3 à 12.

15. Procédé de liaison de segments de bandes d'étiquettes avec un dispositif d'approvisionnement (1), comportant les étapes suivantes :
- liaison d'un segment initial d'une première bande d'étiquettes (14a) avec un segment terminal d'une deuxième bande d'étiquettes (14) transportée dans un dispositif de transport (5), la liaison étant effectuée au moyen d'une unité de liaison (8) ;
- déroulement de la première bande d'étiquettes (14a) d'un premier rouleau d'étiquettes (13) et guidage de la bande d'étiquettes (14a) par le dispositif de transport (5) ;
- liaison d'un segment terminal de la première bande d'étiquettes (14a) avec un segment initial d'une autre bande d'étiquettes, la liaison étant effectuée au moyen de l'unité de liaison (8), ladite unité de liaison (8) étant déplacée entre un premier rouleau d'étiquettes (13) et le deuxième rouleau d'étiquettes dans une première direction de déplacement (R1), et la bande d'étiquettes (14a) étant déplacée dans une deuxième direction de déplacement (R2) par rapport à l'unité de liaison (8), **caractérisé en ce que**, lors du processus de liaison des deux segments, un segment est fixé par rapport à l'unité de liaison (8) et l'unité de liaison (8) est déplacée exclusivement dans une direction perpendiculaire à la première direction de déplacement (R1) et à la deuxièmes direction de déplacement (R2), et **en ce que** le dispositif de transport (5) est déplacé avec l'unité de liaison (8).
